# EUROPÄISCHE PATENTSCHRIFT

(11) **EP 0 183 001 B1**
(45) Veröffentlichungstag und Bekanntmachung des Hinweises auf die Patenterteilung: **07.01.1988**
(21) Anmeldenummer: 85112153.3
(22) Anmeldetag: 25.09.1985
(51) Int. Cl.: A45D 19/10

(54) **Rückwärts-Kopfwaschanlage**
Device for washing the head from the rear
Installation de lavage des cheveux par l'arrière

(30) Priorität: 24.11.1984 DE 3442884; 26.04.1985 DE 3515147
(43) Veröffentlichungstag der Anmeldung: 04.06.1986
(73) Patentinhaber: Nubert, Berthold, D-7070 Schwäbisch Gmünd (DE)
(72) Erfinder: Nubert, Berthold, D-7070 Schwäbisch Gmünd (DE)
(74) Vertreter: Schroeter, Helmut

(56) Entgegenhaltungen:
- DE-A- 1 457 435
- FR-A- 1 349 421
- GB-A- 610 236

## Beschreibung

Die Erfindung bezieht sich auf eine Rückwärts- Kopfwaschanlage mit den im Oberbegriff von Anspruch 1 genannten Merkmalen. Bei Kopfwaschanlagen dieser Art neigt die zu behandelnde Person ihren Kopf nach hinten und legt den Hals in einen Ausschnitt eines Beckens, hat also das Gesicht oben, während ihre Haare gewaschen werden.

Bekannte derartige Anlagen, die ortsfest angeordnet sind, müssen entweder an jedem Behandlungsplatz vorhanden sein, was einen grossen Investionsaufwand erforderlich macht, oder sie müssen in einem besonderen Waschraum angeordnet sein, was den Nachteil hat, dass Kundinnen mit nassem Haar vom Waschraum zum Trocken-oder Frisierplatz gehen müssen.

Durch die DE-AS 14 57 435 ist eine ortsfest angebrachte aber schwenkbare Kopfwaschanlage bekannt geworden, bei der das Becken auf einem Schwenkarm mit mehreren Gelenken montiert ist, so dass es z.B. an zwei nebeneinander stehende Behandlungsstühlegeschwenktwerden kann. Bei derartigen Anlagen müssen alle Leitungen, nämlich Zuleitungen für Kalt- und Warmwasser sowie eine Abflussleitung durch den mehrteiligen Schwenkarm geführt werden, was eine aufwendige Konstruktion bedeutet. Die Waschanlagen werden dadurch teuer. Ausserdem benötigen sie - auch in Ruhestellung - wegen des weit ausladenden Schwenkarmes viel Platz.

Durch die vorliegende Erfindung soll eine Rückwärts-Kopfwaschanlage geschaffen werden, die ortsfest montiert werden kann, von der aus aber bis zu sieben Behandlungsplätze bedient werden können und die nur wenig Raum beansprucht, also dem Friseur wesentlich mehr Bewegungsfreiheit lässt als bekannte Rückwärts-Kopfwaschanlagen. Die Wasserzuleitungen zu einer Mischbatterie sowie der Wasserabfluss sollen ortsfest untergebracht sein, so dass lediglich noch ein Schlauch für eine Handbrause einige Bewegung mitmachen muss, was aber unkritisch ist, da dieser Schlauch nicht unter Druck steht. Ausserdem sollen der behandelnden Person am Ort der Waschanlage Abstellflächen zur Unterbringung der für die Behandlung erforderlichen Utensilien geboten werden.

Diese Aufgabe wird durch die Erfindung nach Anspruch 1 gelöst.

Nach Merkmal a werden die Wasserinstallationen in dem ortsfesten Unterteil untergebracht, wodurch Schwierigkeiten vermieden werden, druckführende Leitungen beweglich, dabei aber unter sehr guter Abdichtung, zu führen. Der gegenüber dem Unterteil drehbare Oberteil braucht selbst keine Wasserinstallationen aufzunehmen. Mit ihm lässt sich das Waschbecken (auch Waschschaufel genannt) schwenken, und zwar an bis zu sieben Sitzplätze. Der Oberteil wird in Richtung eines gewählten Behandlungsplatzes gedreht, woraufhin das Waschbecken ausgeklappt wird. Im Ruhezustand ist das Waschbecken im Oberteil untergebracht und nimmt dann nicht mehr Platz in Anspruch als die Säule selbst. Es schmiegt sich also in deren Aussenkontur ein. Das Waschbecken wird beim Hochklappen in seine Ruhestellung entleert.

Nach Anspruch 3 lässt sich im Oberteil eine Mischbatterie unterbringen, die an den Zulaufrohren für Kalt- und Warmwasser und dem Ablaufrohr für das Mischwasser ortsfest montiert ist. Ein Schlauch für eine Handbrause wird aus dem Unterteil durch den Mittelkanal und an einer Stelle oberhalb des Waschbeckens ins Freie geführt. Die Mischbatterie ist aus jeder Drehstellung her erreichbar, da sie zentral angeordnet ist. Der Schlauch kann unbehindert innerhalb des Mittelkanals mit dem Oberteil herumgeschwenkt werden. Durch eine Begrenzung der Schwenkmöglichkeit auf nahezu 360° wird vermieden, dass der Schlauch um die Rohre gewickelt und abgerissen wird.

Nach Anspruch 4 lässt sich erreichen, dass das Waschbecken auf einfache Weise aus der Säule herausgenommen werden kann, damit seine Rück- und Unterseite sowie das darunterliegende Abflussbecken gereinigt werden können.

Nach Anspruch 5 lässt sich die Gebrauchslage des Waschbeckens so einstellen, dass sein freies äusseres Ende mit dem Halsausschnitt die richtige Höhenlage für die jeweilige Kundin hat.

Nach Anspruch 6 lassen sich im Inneren des Oberteils Fachböden unterbringen, während nach Anspruch 7 ein Tablett am Oberende der Säule vorgesehen sein kann:, alles für Utensilien, die in einem Frisiersalon benötigt werden.

Nach Anspruch 8 lässt sich die halbzylindrische Aussenwand des Oberteils der Säule zum Anbringen von Kundeninformationen oder Reklamen nutzen.

Ein Ausführungsbeispiel mit weitere Merkmalen der Erfindung wird im folgenden anhand der Zeichnungen beschrieben.
Figur 1 und 2 sind Vorderansicht und Draufsicht der Kopfwaschanlage bei hochgeklapptem Waschbecken.
Figur 3 ist eine Vorderansicht bei in Gebrauchslage geschwenktem Waschbecken.
Figur 4 ist eine der Figur 3 entsprechende Seitenanschit.
Figur 5 ist ein Querschnitt nach Linie V-V in Figur 4.
Figur 6 ist im wesentlichen ein lotrechter Längsschnitt in der Ebene VI-VI von Figur 3.
Figur 7 ist eine Seitenansicht des inneren Endes des Waschbeckens.
Figur 8 ist ein Draufsicht auf das innere Ende des Waschbeckens.
Figur 9 und 10 zeigen Anwendungsbeispiele der Waschanlage zur Bedienung von zwei und sieben Behandlungsplätzen.

Die Rückwärts-Kopfwaschanlage nach der Erfindung hat eine lotrechte Säule 2 von etwa 40 cm Durchmesser, die einen ortsfest anzubringenden Unterteil 1 aufweist. Dieser nimmt, ebenfalls ortsfest, Wasserinstallationen auf, die durch eine Tür 4 von der Form einer Zylinderschale zugänglich sind. Die Tür hat eine Griffmulde6. Auf dem Unterteil 1 ist um seine Achse 3 drehbar der Oberteil 5 der Säule angeordnet. Ein Aussenring 7 mit nach innen gerichteten Radialflanschen 8 (Figur 6) hält zwei Innenringe 9 und 10 zusammen, von denen der eine fest am Oberteil, der andere fest am Unterteil angebracht ist. Als Material für diese Ringe dient ein zähelastischer, gut gleitfähiger Kunststoff.

Im Unterteil 1 ist ortsfest ein ringförmiges Abflussbecken 12 (Figur 6) untergebracht. Sein Boden liegt in einer schrägen Ebene 14. Sein Ablauf 16 liegt somit an der tiefsten Stelle des Beckens. Ein Überlauf 18, Abflussrohre 22, 24 und ein Siphon 20 sind ebenfalls ortsfest montiert und führen entweder, wie in Figur 6 dargestellt, zu einer Bodenöffnung oder seitlich aus dem Unterteil 1 hinaus.

Das Abflussbecken 12, das ringförmig ausgebildet ist, hat eine hochgezogene Innenwand 26, die eine relativ weite zylindrische Mittelöffnung 28 umgibt. Durch diese Mittelöffnung führen Installationsteile für Kalt- und Warmwasser aufwärts in den Oberteil. Diese Teile sind ortsfest im Unterteil montiert. Zu diesem Zweck ist an der Rückwand (rechts in Figur 6) des Unterteils eine Traverse 30 befestigt. Von dieser ragt ein lotrecht angeordneter Stab 32 aufwärts durch die Mittelöffnung 28. Oben trägt er eine waagerechte Platte 34, die eine Einhand-Mischbatterie 36 aufnimmt sowie Anschlüsse der beiden zu dieser führenden Rohre 38 für Kalt- und Warmwasser. Diese Rohre sind unten ausserdem an der Traverse 30 befestigt und führen dann in den Fussboden oder seitlich aus dem Unterteil hinaus. Von der Mischbatterie 36 führt ein Rohr 40 für das Mischwasser abwärts. Weiter unten ist an dieses Rohr ein Schlauch 42 für eine Handbrause angeschlossen. Der Schlauch führt aufwärts ebenfalls durch die Mittelöffnung 28. (Sein weiterer Verlauf wird weiter unten beschrieben.)

Der Oberteil 5 ist um die Achse 3 um fast 360° schwenkbar. Die Bewegung wird begrenzt durch zwei in Figur 5 angedeutete Anschläge 44, 45, von denen der eine am Unterteil, der andere am Oberteil angebracht ist. Eine Begrenzung der Drehbewegung ist lediglich mit Rücksicht auf den Brausenschlauch erforderlich, nicht aber für alle sonstigen Wasserinstallationen.

Der Oberteil 5 hat einen Ausschnitt 47 von der etwaigen Grösse und Form des Waschbeckens 50. Das Waschbecken 50 ist um zwei Zapfen 52 (Figur 6 und 7), also um eine waagerechte Achse schwenkbar. Im Schliesszustand nach Figur 1 (vgl. auch Figur 4) schmiegt sich die Aussenkontur des Waschbeckens 50 in die Zylinderform des Oberteils ein. Das Waschbecken hat Griffleisten 54 und einen Halsausschnitt 56. Herausgeklappt nimmt es eine Lage nach Figur 3 bis 6 ein. Der Neigungswinkel des Waschbeckens 50 gegenüber einer Waagerechten ist einstellbar. Zu diesem Zweck hat das Waschbecken 50 an seinem inneren Ende (rechts in Figur 6 bis 8) zwei Flügel 58, die sich an einem darüber angeordneten Querbalken 60 abstützen. Der Querbalken ist mit Hilfe einer Gewindespindel 62, die innerhalb einer im Oberteil 5 ortsfest angeordneten Mutter 64 totrecht verschraubt werden kann, in seiner Höhe verstellbar. Die Gewindespindel trägt oben einen Hand-Drehknopf 63.

Wird die Gewindespindel nach unten geschraubt, so bewegen sich die Flügel 58 abwärts, und das Waschbecken 50 schwenkt um seine Zapfen 52 mit seinem äusseren Ende (links in Figur 6) aufwärts.

Das Waschbecken ist herausnehmbar angeordnet. Zu diesem Zweck hat es in seiner Aussenwandung beiderseits je eine Rinne 65 (Figur 7 und 8), die etwa parallel zu seinem Boden verläuft und sich gegen das innere Ende des Waschbeckens erweitert. Die Rinne wird von einer Einbuchtung des Wandmaterials umgeben, so dass also kein Wasser dort austreten kann. Figur 6 zeigt dies rechts, strichpunktiert in einem Schnitt quer zur Längsrichtung des Beckens. Die äusseren (in Figur 7 und 8 linken) Enden der Rinnen 65 dienen als Widerlager für die Zapfen 52. Nach Herausnehmen des Waschbeckens kann das darunterliegende Abflussbecken gereinigt werden.

Das Waschbecken hat an seiner inneren Seite einen Ausschnitt 66, der von einer Wand 66.1 des Waschbeckens umgeben ist. Diese Wand umgreift ein Mittelrohr 67, dessen oberes Ende an einer im Oberteil 5 fest angebrachten waagerechten Platte 69 befestigt ist. Dieses Mittelrohr ist somit fest im Oberteil angebracht, dreht sich mit diesem und umgibt die Installationsrohre. Das Waschbecken 50 ist mit dem Oberteil um das Mittelrohr 67 schwenkbar.

Figur 6 zeigt rechts strichpunktiert eine Schwenkstellung des Waschbeckens, 90° verdreht gegenüber der links dargestellten Lage.

Der Schlauch 42 für die Handbrause führt durch einen Mittelkanal 26.1 innerhalb der Innenwand 26, dann durch einen Mittelkanal 67.1 innerhalb des Mittelrohrs 67 und tritt durch eine seitliche Öffnung 68 des Mittelrohrs oberhalb des Waschbeckens ins Freie. Der Griff der an dem freien Ende des Schlauches angebrachten Handbrause kann von oben her in diese Öffnung gesteckt werden. Bei einer Drehung des Oberteils 5 gegenüber dem Unterteil 1 dreht sich der Schlauch 42 innerhalb der Mittelöffnung 28 gemeinsam mit dem Mittelrohr 67. Da die Drehung auf weniger als 360° begenzt ist, kann der Schlauch sich nicht aufwickeln sondern dreht sich unbehindert gegenüber den in der Mittelöffnung angeordneten ortsfesten Teilen, nämlich dem Stab 32 sowie den Rohren 38 und 40.

Im Oberteil können Shampoopumpen 73 (Figur 5) angeordnet sein, die Shampoo aus im Oberteil untergebrachten Behältern 76 fördern können. Die Behälter sind an der Platte 69 befestigt und werden von oben her nach Abziehen der Shampoopumpen gefüllt. Von jeder Shampoopumpe ragt ein Auslauf 75 über den Rand des Waschbeckens 50. Das Waschbecken 50 hat eine in Gebrauchslage etwa lotrechte Rückwand 70. Zum Teil in dieser Rückwand, zum Teil im inneren Ende des Bodens des Waschbeckens sind Abflussschlitze 71 vorgesehen. Somit kann Waschwasser austreten, während Haare und in das Waschbecken gefallene Gegenstände zurückgehalten werden.

Am Oberteil sind Fachböden 74 angeordnet, auf denen der Friseur seine Utensilien unterbringen kann. Eine Deckplatte 77 ist unterhalb des oberen Randes des Oberteils 5 angeordnet. Der dadurch geschaffene flache Raum dient zur Aufnahme eines Tabletts 77.1, das verschiedene Unterteilungen hat und zur Aufnahme von Kleinutensilien, wie Spangen Klips, Stecknadeln und dergleichen dient.

An der feststehenden Wand des Unterteils 1 können Steckdosen für elektrischen Strom angeordnet werden sowie Halter für Kleingeräte, wie Föne oder Wassertemperaturanzeiger (nicht dargestel It).

Alle Teile der Anlage bestehen aus wasserunempfindlichem und korrosionsfestem Material.

Nach Lösen des Aussenringes 7 (Figur 6), der an einer Stelle seines Umfangs unterteilt ist, lässt sich der Oberteil 5 vom Unterteil 1 abnehmen, so dass das Abflussbecken 12 zugänglich wird. Der Oberteil 5 lässt sich mit seinem Mittelrohr 67 aufwärts über die orstfest angebrachte Mischbatterie ziehen.

Figur 9 zeigt die Anordnung einer Säule 2 der Kopfwaschanlage nach der Erfindung in räumlicher Nähe von zwei Bedienungsstühlen 78, die üblicherweise schwenkbar angeordnet sind. Entsprechendes gilt für die Anordnung der Säule im Zentrum von vier Bedienungsstühlen, die an den Ecken eines Quadrats stehen. Figur 10 zeigt, dass bis zu sieben Bedienungsstühle um eine einzige Säule 2 herum gruppiert werden können, und dass zwischen den Bedienungsstühlen und der Säule 2 noch ausreichend Platz für die Bedienungsperson verbleibt.

### BEZUGSZEICHEN

1 Unterteil
2 Säule
3 Achse
4 Tür
5 Oberteil
6 Griffmulde
7 Aussenring
8 Radialflansch
9,10 Innenring
12 Abflussbecken
14 Ebene
16 Ablauf
18 Überlauf
20 Siphon
22,24 Abflussrohr
26 Innenwand
26.1 Mittelkanal
30 Traverse
32 Stab
34 Platte
36 Einhand-Mischbatterie
38 Zulaufrohr für Kalt- und Warmwasser
40 Rohr für Mischwasser
42 Schlauch
44,45 Anschlag
47 Ausschnitt
50 Waschbecken
52 Zapfen
54 Griffleiste
56 Halsausschnitt
58 Flügel
60 Querbalken
61 Höhenverstellvorrichtung
62 Gewindespindel
63 Handdrehknopf
64 Mutter
65 Rinne
66 Ausschnitt
66.1 Wand
67 Mittelrohr
67.1 Mittelkanal
68 Öffnung
69 Platte
70 Rückwand
71 Abflussschlitze
72 Ablauf
73 Shampoopumpe
74 Fachboden
75 Auslauf
76 Behälter
77 Deckplatte
77.1 Tablett
78 Bedienugnsstuhl

## Patentansprüche

1. Rückwärtskopfwaschanlage mit einem Waschbecken (50) mit Wasserablauf, das um eine lotrechte Achse (3) schwenkbar ist, gekennzeichnet durch folgende Merkmale:
a) eine Säule (2) hat einen ortsfest zu montierenden Unterteil (1), der zur Aufnahme von Installationen für Frischwasser und Abwasser eingerichtet ist,
b) die Säule hat einen Oberteil (5), der gegenüber dem Unterteil um eine lotrechte Achse (3) drehbar ist und einen seitlichen Ausschnitt (47) von der etwaigen Grösse des Waschbeckens aufweist,
c) das Waschbecken (50) ist um eine waagerechte Achse im Oberteil innerhalb des Ausschnittes aus einer Gebrauchsstellung in eine Schliessstellung schwenkbar, in der es den Ausschnitt mindestens teilweise schliesst,
d) ein Abflussbecken (12) ist ortsfest im Unterteil untergebracht, und das Waschbecken hat oberhalb des Abflussbeckens mindestens eine Abflussöffnung.

2. Rückwärtskopfwaschanlage nach Anspruch 1, gekennzeichnet durch folgende Merkmale:
a) das innere, innerhalb des Oberteils untergebrachte Ende des Waschbeckens hat einen Ausschnitt (66), der ein im Oberteil angeordnetes Mittelrohr (67) umgreift,
b) das Waschbecken hat Abflussöffnungen, die beiderseits seines Ausschnittes angeordnet sind und sich in jeder Schwenkstellung des Waschbekkens oberhalb des Abflussbeckens befinden.

3. Rückwärtskopfwaschanlage nach Anspruch 1, gekennzeichnet durch folgende Merkmale:
a) in je einem Mittelkanal (26.1, 67.1) innerhalb des Unter- und Oberteiles der Säule sind ortsfest Zulaufrohre (38) für Kalt- und Warmwasser untergebracht, die zu einer Mischbatterie (36) imOberteil führen,
b) von der Mischbatterie führt ein ortsfest verlegtes Rohr (40) für Mischwasser durch die Mittelkanäle in den Unterteil, wo es an einen Schlauch (42) für Mischwasser angeschlossen ist,
c) der Schlauch (42) führt durch den Mittelkanal (26.1 ) des Unterteiles in den Mittelkanal (67.1 ) des Oberteiles und tritt aus diesem an dessen dem Waschbecken zugekehrter Seite ins Freie, wo er mit einer Handbrause verbunden ist.

4. Rückwärtskopfwaschanlage nach Anspruch 1, gekennzeichnet durch folgende Merkmale:
a) das Waschbecken ist um Zapfen (52) schwenkbar, die im Oberteil nahe dem unteren Rande seines Ausschnittes (47) auf gleicher Höhe befestigt sind,
b) das Waschbecken hat in seiner Aussenwandung zum Umgreifen jedes der Zapfen eine Rinne (65) begrenzter Länge, die vom inneren Ende des Waschbeckens her in Richtung auf dessen äusseres Ende etwa parallel zum Boden des Waschbekkens verläuft und deren äusseres Ende ein Widerlager für den zugehörigen Zapfen bildet.

5. Rückwärtskopfwaschanlage nach Anspruch 1 oder 4, gekennzeichnet durch folgende Merkmale:
a) das Waschbecken hat an seinem inneren Ende, oeiderseits seines Ausschnittes (66) Vorsprünge (Flügel 58),
b) im Oberteil (5) ist eine Höhenverstellvorrichtung (61) (insbesondere in Form von Mutter (64) und Spindel (62)) angebracht, die an ihrem unteren Ende einen Querbalken (60) trägt, der sich in den Gebrauchsstellungen des Waschbeckens oberhalb von dessen Vorsprüngen befindet.

6. Rückwärtskopfwaschanlage nach Anspruch 1, gekennzeichnet durch folgende Merkmale:
a) Oberteil und Unterteil sind durch einen (Aus- sen-)Ring (7) von U-förmigem Querschnitt zusammengehalten, der mit einwärts gekehrten Flanschen zwei (Innen-)Ringe (9, 10) umgreift, die am Oberende des Unterteils und am Unterende des Oberteils befestigt sind,
b) der Aussenring und/oder die Innenringe haben je eine gut gleitfähige Oberfläche,
c) der Aussenring ist an mindestens einer Stelle seines Umfangs geteilt.

7. Rückwärtskopfwaschanlage nach Anspruch 1, dadurch gekennzeichnet, dass im Oberteil Fachböden angeordnet (74) sind.

8. Rückwärtskopfwaschanlage nach Anspruch 1, dadurch gekennzeichnet, dass der Oberteil an seinem Oberende eine flache Ausnehmung zur Aufnahme eines Tabletts (77.1 ) hat.

9. Rückwärtskopfwaschanlage nach Anspruch 1, dadurch gekennzeichnet, dass der Oberteil eine glatte Aussenwand zur Aufnahme von Plakaten hat.

## Claims

1. Backward head-wash unit comprising a washbasin (50) with water outlet, which is swingable about a perpendicular axis (3), characterised by the following features:

a) a pillar (2) comprises a bottom part (1) to be mounted in situ, which is designed to receive fresh water and waste water services,
b) the pillar comprises a top part (5) rotatable about a perpendicular axis (3) in relation to the bottom part and having a lateral cutout (47) of approximately the same size as the wash basin,
c) the washbasin (50) is swingable about a horizontal axis in the top part within the cutout from a working position into a closed position, in which it at least partially closes the cutout,
d) a drain-off basin (12) is fixed in position in the bottom part, and the washbasin has at least one drain outlet above the drain-off basin.

2. Backward head-wash unit according to claim 1, characterised by the following features:
a) the inner end of the washbasin, which is housed within the top part, has a cutout (66) embracing a centre pipe (67) arranged in the top part,
b) the washbasin has drain outlets on both sides of its cutout, which are above the drain-off basin in any given swivel position of the washbasin.

3. Backward head-washing unit according to claim 1, characterised by the following features:
a) in the centre ducts (26.1, 67.1) within both the bottom and top parts of the pillar, fixed cold and warm water supply pipes (38) are provided, which lead to a mixing battery (36) in the top part,
b) from the mixing battery a fixed mixed water pipe (40) passes through the centre ducts into the bottom part, where it is connected to a mixed water hose (42),
c) the hose (42) runs through the centre duct (26.1) of the bottom part into the centre duct (67.1 ) of the top part, from where it emerges into the open on the side facing the wash basin, at which point it is connected to a handheld shower.

4. Backward head-wash unit according to claim 1, characterised by the following features:
a) the washbasin is swingable about lugs (52) which are secured in the top part close to the lower rim of its cutout (47) and at the same level,
b) in its outside wall the washbasin has a groove (65) of limited length for embracing each of the lugs, which groove runs from the inner end of the washbasin in the direction of its outermost end and approximately parallel to the floor of the washbasin, and of which the outer end forms an abutment for the associated lug.

5. Backward head-wash unit according to claim 1 or 4, characterised by the following features:
a) at its inner end on both sides of the cutout (66) the washbasin is provided with projections (wings 58),
b) in the top part (5) a height adjustment device (61) (in particular in the form of a nut (64) and spindle (62)) is provided carrying a cross beam (60) at its lower end, which is above the projections of the washbasin when this is in working position.

6. Backward head-wash unit according to claim 1, characterised by the following features:
a) top part and bottom part are held together by an (outer) ring (7) of U-shaped cross section with inward pointing flanges for embracing two (inner) rings (9, 10) attached to the upper end of the bottom part and the lower end of the top part,
b) the surfaces of both the outer ring and/or the inner rings are well suited for sliding,
c) the outer ring is divided on at least one point of its circumference.

7. Backward head-wash unit according to claim 1, characterised in that shelves (74) are arranged in the top part.

8. Backward head-wash unit according to claim 1, characterised in that at its upper end, the top part is provided with a flat recess for receiving a tray (77.1).

9. Backward head-wash unit according to claim 1, characterised in that the top part is provided with a smooth outside surface for receiving posters.

## Revendications

1. Dispositif de lavage de tête vers l'arrière, muni d'une cuvette de lavage (50) avec écoulement d'eau, qui est pivotable autour d'un axe vertical (3), remarquable par les caractéristiques suivantes:
a) une colonne (2) présente une base (1 ) destinée à être montée de manière fixe et qui est constituée pour recevoir des installations d'eau fraîche et d'eau usée,
b) la colonne présente une partie supérieure (5) qui par rapporta à la base est mobile autour d'un axe vertical (3), et comporte un évidement latéral (47) de la grandeur approximative de la cuvette de lavage,
c) la cuvette de lavage (50) est pivotable autour d'un axe horizontal dans la partie supérieure, à l'intérieur de l'évidement, d'une position d'utilisation dans une position de fermeture, dans laquelle elle ferme, au moins partiellement, l'évidement,
d) une cuvette d'écoulement (12) est montée de manière fixe dans la base, et la cuvette de lavage présente au-dessus de la cuvette d'écoulement au moins une ouverture d'écoulement.

2. Dispositif de lavage de tête vers l'arrière, selon la revendication 1, remarquable par les caractéristiques suivantes :
a) l'extrémité intérieure de la cuvette de lavage, disposée à l'intérieur de la partie supérieure, présente un évidement (66) qui entoure un tuyau médian (67) disposé dans la partie supérieure,
b) la cuvette de lavage comporte des ouvertures d'écoulement, qui sont situées de part et d'autre de son évidement, et se trouvent, dans chaque position de pivotement de la cuvette de lavage, au-dessus de la cuvette d'écoulement.

3. Dispositif de lavage de tête vers l'arrière, selon la revendication 1, remarquable par les caractéristiques suivantes:
a) dans chaque fois un canal médian (26.1, 67.1 ) sont disposés de manière fixe, à l'intérieur de la base et de la partie supérieure de la colonne, des tuyaux d'amenée (38) pour l'eau froide et l'eau chaude, qui conduisent à une batterie de mélange (36) dans la partie supérieure,
b) à partir de la batterie de mélange, un tuyau (40) pour eau mélangée, monté de manière fixe, est conduit à travers les canaux médians, dans la base, où il est raccordé à un tuyau flexible (42) pour eau mélangée,
c) le tuyau flexible (42) est conduit à travers le canal médian (26.1 ) de la base dans le canal médian (67.1 ) de la partie supérieure et sort de celle-ci à l'air libre, du côté disposé vers la cuvette de lavage, où il est raccordé à une douchette.

4. Dispositif de lavage de tête vers l'arrière, selon la revendication 1, remarquable par les caractéristiques suivantes:
a) la cuvette de lavage est pivotable autour detou- rillons (52) qui sont fixés à la même hauteur dans la partie supérieure, à proximité du bord inférieur de son évidement (47)
b) la cuvette de lavage présente dans sa paroi externe, pour entourerchacun des tourillons, une rainure (65) de longueur limitée, qui s'étend à partir de l'extrémité intérieure de la cuvette de lavage vers son extrémité extérieure sensiblement parallèlement au fond de la cuvette de l'avage, et dont l'extrémité extérieure forme un contre-appui pour le tourillon correspondant.

5. Dispositif de lavage de tête vers l'arrière, se-Ion la revendication 1 ou 4, remarquable par les caractéristiques suivantes:
a) la cuvette de lavage présente à son extrémité intérieure, des deux côtés de son évidement (66), des saillies (ailes 58)
b) dans la partie supérieure (5) est disposé un mécanisme de réglage en hauteur (61) (en particulier sous forme d'écrou (64) et tige filetée (62)), qui porte, à son extrémité inférieure, une traverse (60) qui se trouve, dans les positions d'utilisation de la cuvette de lavage, au-dessus des saillies de celle-ci.

6. Dispositif de lavage de tête vers l'arrière, selon la revendication 1, remarquable par les caractéristiques suivantes:
a) la partie supérieure et la base sont maintenues réunies par un anneau (extérieur) (7) de section en forme de U, qui, au moyen d'ailes recourbées vers l'intérieur, entoure deux anneaux (intérieurs) (9, 10), qui sont prévus à l'extrémité supérieure de la base, et à l'extrémité inférieure de la partie supérieure,
b) l'anneau extérieur et/ou les anneaux intérieurs présentent chacun une surface à bon coefficient de glissement,
c) l'anneau extérieur est, à au moins une partie de sa périphérie, séparé.

7. Dispositif de lavage de tête vers l'arrière, selon la revendication 1, caractérisé en ce que dans la partie supérieure sont prévues des étagères (74).

8. Dispositif de lavage de tête vers l'arrière, selon la revendication 1, caractérisé en ce que la partie supérieure présente à son extrémité supérieure un évidement plat pour la réception d'une tablette (77.1).

9. Dispositif de lavage de tête vers l'arrière, selon la revendication 1, caractérisé en ce que la partie supérieure présente une paroi externe plane pour la réception d'affiches.
